# EUROPÄISCHE PATENTSCHRIFT

(11) **EP 0 483 322 B1**
(45) Veröffentlichungstag und Bekanntmachung des Hinweises auf die Patenterteilung: **10.08.1994**
(21) Anmeldenummer: 91909420.1
(22) Anmeldetag: 16.05.1991
(51) Int. Cl.: C21C 5/52, F27B 3/04, F27D 3/00

(54) **EINSCHMELZAGGREGAT MIT ZWEI NEBENEINANDER ANGEORDNETEN SCHMELZÖFEN**
SMELTING PLANT WITH TWO ADJACENT SMELTING FURNACES
INSTALLATION DE FUSION A DEUX FOURS DE FUSION ADJACENTS

(30) Priorität: 17.05.1990 DE 4015916
(43) Veröffentlichungstag der Anmeldung: 06.05.1992
(73) Patentinhaber: Fuchs Technology AG, CH-6300 Zug (CH)
(72) Erfinder: EHLE, Joachim, D-7606 Lautenbach (DE); FUCHS, Gerhard, D-7640 Kehl-Bodersweier (DE)
(74) Vertreter: Blumbach, Kramer & Partner
(86) Internationale Anmeldenummer: EP9100916
(87) Internationale Veröffentlichungsnummer: WO9118120

(56) Entgegenhaltungen:
- EP-A- 170 809
- DE-A- 1 433 424
- DE-A- 1 937 839
- DE-A- 3 232 139
- DE-U- 8 412 739
- GB-A- 895 534

## Beschreibung

Die Erfindung betrifft ein Einschmelzaggregat nach dem Oberbegriff des Patentanspruchs 1 sowie ein Verfahren zum Betrieb eines solchen Einschmelzaggregates nach dem Oberbegriff des Patentanspruchs 18.

Ein Einschmelzaggregat dieser Art ist beispielsweise durch die DE-A1-32 32 139 bekannt geworden. Es enthält zwei nebeneinander angeordnete Schmelzöfen, denen mittels einer Heizeinrichtung in Form von Lichtbogenelektroden abwechselnd Schmelzenergie zugeführt wird. Während in dem einen Schmelzofen der Schmelzvorgang abläuft, wird der andere Schmelzofen abgestochen, erneut chargiert und es werden zum Vorheizen dieser Charge die Abgase des im Schmelzbetrieb befindlichen Ofens durch den anderen Ofen geleitet. Auf diese Weise wird eine gleichmäßigere Ausnutzung der Stromversorgung und eine erhöhte Produktivität erreicht. Ferner wird der Wärmeinhalt der beim Schmelz- und Feinungsprozeß entstehenden Ofenabgase zur Vorwärmung des Einsatzmaterials des jeweils anderen Schmelzofens ausgenutzt und durch das Hindurchleiten der Abgase durch das Einsatzmaterial auch der Staubanfall und damit die Belastung der nachgeschalteten Entstaubungseinrichtung vermindert.

Um eine möglichst gleichmäßige Durchgasung des vorzuheizenden Materials zu erreichen und gleichzeitig ein Zusetzen der Gasleitung durch Chargenpartikel oder Schmelzenspritzer zu vermeiden, werden die Ofengase durch den Deckel abgezogen und im unteren Mantelbereich in das benachbarte Ofengefäß eingeleitet.

Bei dem bekannten Einschmelzaggregat können die Ofenabgase in der Anfangsphase des Schmelzprozesses nicht zum Vorwärmen von Einsatzmaterial genutzt werden, da in dieser Phase der andere Schmelzofen abgestochen, gewartet und neu chargiert wird.

Außerdem bedingt das Einleiten der Gase im unteren Bereich der Gefäßwand Probleme, weil die hierfür notwendige Öffnung der Einwirkung von Schmelzenspritzern ausgesetzt ist.

Durch das DE-Gbm 84 12 739 ist ein Einschmelzaggregat mit einem Lichtbogenofen bekannt geworden, der ein Ofengefäß mit einem seitlich an diesem angeordneten schachtförmigen Chargiergutvorwärmer enthält, dessen Innenraum in einem an seinem Boden angrenzenden Bereich durch eine Verbindungszone mit dem Innenraum des Lichtbogenofens verbunden ist, und der in seinem oberen Bereich eine verschließbare Beschickungseinrichtung für Chargiergut und einen Gasauslaß aufweist. Ein Einschmelzaggregat dieser Art erlaubt so lange eine gute Ausnutzung der Wärmeenergie der Ofenabgase, so lange der schachtförmige Chargiergutvorwärmer wenigstens noch teilweise gefüllt ist. Am Ende der Einschmelzphase und während der Feinungsphase, wenn der schachtförmige Chargergutvorwärmer geleert ist, entfällt dieser Vorteil, wenn nicht durch besondere Maßnahmen gewährleistet ist, daß auch in diesem Betriebszustand Einsatzmaterial im schachtförmigen Chargiergutvorwärmer zurückgehalten wird.

Aufgabe der Erfindung ist es, bei einem Einschmelzaggregat der im Oberbegriff des Anspruchs 1 genannten Art, ein Vorheizen von metallischem Einsatzmaterial mit den Ofengasen des im Schmelzbetrieb befindlichen Ofens und eine Grobentstaubung dieser Ofengase durch Einsatzmaterial auch während der Anfangsphase des Schmelzprozesses zu ermöglichen, um eine bessere Nutzung des Wärmeinhalts der Ofenabgase und eine Verminderung des gesamten Staubanfalls zu erzielen. Dies soll möglich sein, ohne die Öffnung zum Einleiten der Ofengase des anderen Schmelzofens der Einwirkung von Schmelzenspritzen aussetzen zu müssen. Ferner soll ein Verfahren zum Betrieb eines solchen Einschmelzaggregates angegeben werden.

Das erfindungsgemäße Einschmelzaggregat ist durch die Merkmale des Anspruchs 1 gekennzeichnet. Vorteilhafte Ausgestaltungen dieses Aggregates sind den Ansprüchen 2 bis 17 zu entnehmen. Das erfindungsgemäße Verfahren ist durch die Merkmale des Anspruchs 18 gekennzeichnet. Vorteilhafte Ausgestaltungen des Verfahrens sind den restlichen Ansprüchen zu entnehmen.

Bei dem erfindungsgemäßen Einschmelzaggregat kann infolge eines Schachtes, welcher an einer Seite ein äußeres Segment des Gefäßdeckels ersetzt, während der gesamten Einschaltzeit der Heizeinrichtung gewährleistet werden, daß mit den beim Einschmelz- und Feinungsprozeß entstehenden heißen Ofengasen Einsatzmaterial vorgewärmt und die Gase hierbei gefiltert werden, sei es durch das Einsatzmaterial im Schacht des Ofens, in dem der Einschmelzvorgang eingeleitet wird, sei es durch das Einsatzmaterial im Schacht des anderen Ofens, wenn im ersten Ofen die Einsatzmaterialsäule des Schachtes so weit abgesunken ist, daß sie diese Aufgabe nicht mehr übernehmen kann. Die Gasführung ist hierbei durch absperrbare Gasleitungen entsprechend steuerbar. Vorzugsweise ist der Gaseinlaß im oberen Mantelbereich des Gefäßes, im Gefäßdeckel oder im unteren Bereich der Wand des Schachtes des Schmelzofens angeordnet. Dadurch erfolgt die Gaszuführung an einer Stelle, die nicht dem Einwirkungsbereich von Schmelzen- oder Schlackespritzern ausgesetzt ist.

Die Erfindung wird durch ein Ausführungsbeispiel anhand von drei Figuren näher erläutert. Es zeigen jeweils in schematischer Darstellung:
- Fig. 1: eine Draufsicht eines Einschmelzaggregates gemäß dieser Erfindung mit von dem linken Ofengefäß entferntem Gefäßdeckel;
- Fig. 2: eine Seitenansicht dieses Einschmelzaggregates und
- Fig. 3: ausschnittsweise den Schnitt III-III von Fig. 1 mit in die Verschlußposition zurückgefahrenem Gefäßdekkel des linken Ofengefäßes.

Das in den Figuren dargestellte Einschmelzaggregat enthält zwei nebeneinander angeordnete Schmelzöfen 1/1 und 1/2 und eine Heizeinrichtung 2, durch die wahlweise einem der Schmelzöfen Heizenergie zuführbar ist, um das Einsatzmaterial, wie Stahlschrott, des betreffenden Schmelzofens zu erhitzen, einzuschmelzen und auf Abstichtemperatur zu bringen. Jeder Schmelzofen enthält ein Ofengefäß 3/1 bzw. 3/2, das durch einen Gefäßdeckel 4/1 bzw. 4/2 verschließbar ist.

Die Heizeinrichtung 2 ist als Lichtbogeneinrichtung ausgebildet und enthält drei Lichtbogenelektroden 5, die jeweils von einem Tragarm 6 getragen werden. Diese sind mittels einer Elektrodenhub- und schwenkvorrichtung 7 anhebbar und absenkbar und, wie in Fig. 1 durch einen Doppelpfeil 8 dargestellt, seitlich verschwenkbar. Sie lassen sich durch in den Gefäßdeckeln 4/1 bzw. 4/2 vorhandene Elektrodendurchtrittsöffnungen 9/1 bzw. 9/2 wahlweise in das erste Ofengefäß 3/1 oder in das zweite Ofengefäß 3/2 einfahren. Die Lage der Elektrodenhub- und schwenkvorrichtung 7 ist in der Draufsicht durch die Spitze eines gleichschenkligen Dreiecks bestimmt, dessen Basis die Zentren zwischen den jeweils drei Elektrodendurchtrittsöffnungen 9/1 bzw. 9/2 verbindet. Die Elektroden sind in üblicher Weise mit den drei Phasen eines Transformators 10 verbunden, der mit den Elektroden einen Lichtbogenbetrieb zum Einbringen der für den Schmelzprozeß erforderlichen Hitze erlaubt. Bei jedem Schmelzofen 1/1 bzw. 1/2 ist an einer Seite, und zwar im vorliegenden Fall jeweils an der zum benachbarten Gefaß abgewandten Seite, ein äußeres Segment des Gefäßdeckels durch einen in einer Haltekonstruktion 11/1 bzw. 11/2 befestigten Schacht 12/1 bzw. 12/2 ersetzt, der in seinem oberen Bereich eine verschließbare Beschickungsöffnung 13/1 bzw. 13/2 für das Einsatzmaterial und einen Gasauslaß 14/1 bzw. 14/2 aufweist. Jeder der Schächte 12/1 bzw. 12/2 ist in der Draufsicht nahezu rechteckig ausgebildet, mit einem sich nach unten erweiternden Innenraum 15/1 bzw. 15/2. Dieser ist mittels eines Schachtdeckels 16/1 bzw. 16/2 verschließbar, der den in Fig. 3 dargestellten Querschnitt in Form eines umgekehrten U aufweist, und auf Schienen 17/1 bzw. 17/2 horizontal verschiebbar ist. In Fig. 3 ist der Schacht 12/1 im verschlossenen Zustand und der Schacht 12/2 im geöffneten Zustand dargestellt, in dem Einsatzmaterial mittels eines Chargiergutbehälters 18 in den Schacht chargiert werden kann.

Die Ofengefäße 3/1 bzw. 3/2 sind in der Draufsicht jeweils als ein auf einer Seite durch eine Gerade begrenztes Oval ausgebildet (siehe linkes Ofengefäß in Fig. 1), wobei die untere Öffnung des Schachtes in den durch den geraden Wandabschnitt und die angrenzenden Abschnitte des Ovals bestimmten Gefäßbereich mündet. Ferner ist bei dem Ausführungsbeispiel der Gefäßdeckel 4/1 bzw. 4/2 lösbar an der Haltekonstruktion 11/1 bzw. 11/2 des zugehörigen Schachtes 12/1 bzw. 12/2 befestigt.

Die Ofengefäße sind in Rahmen 18/1 bzw. 18/2 befestigt, die wiederum auf Hubvorrichtungen 19/1 bzw. 19/2 gelagert sind. Jede der Hubvorrichtungen enthält vier an den Ecken der in der Draufsicht rechteckförmigen Rahmen angreifende Hubzylinder, wobei jeweils die Hubzylinder auf einer Seite über Scharniergelenke 20/1 bzw. 20/2 drehbar mit den Rahmen 18/1 bzw. 18/2 verbunden sind. Hierdurch wird sowohl eine Absenkbewegung der Ofengefäße 3/1 bzw. 3/2 als auch eine Kippbewegung zum Abstechen der Gefäße durch ein jeweils im Boden vorhandenes, nicht dargestelltes Abstichloch ermöglicht. Der Kippvorgang verläuft bei der Darstellung nach den Figuren 2 und 3 jeweils senkrecht zur Papierebene. Unterhalb der Ofengefaße sind in Fig. 2 Pfannen 21/1 bzw. 21/2 dargestellt, zur Aufnahme des flüssigen Metalls aus den Ofengefäßen. Die Elektrodendurchtrittsöffnungen der Schmelzöfen sind bei entfernten Elektroden durch eine Abdeckplatte 30 verschlleßbar (siehe Fig. 3).

Um die beim Schmelzprozeß und beim Überhitzen der Schmelze auf Abstichtemperatur entstehenden heißen Ofengase zum Vorheizen von Einsatzmaterial ausnutzen zu können und gleichzeitig die Belastung der Entstaubungseinrichtung zu reduzieren, ist ein Gasleitungssystem vorgesehen, das im folgenden beschrieben wird.

Jeder der Gasauslässe 14/1 bzw. 14/2 ist durch absperrbare Gasleitungen wahlweise entweder über eine Filtereinrichtung mit einem Abgaskamin oder mit einem Gaseinlaß 22/2 bzw. 22/1 im Deckel 4/2 bzw. 4/1 des benachbarten Schmelzofens 1/2 bzw. 1/1 verbindbar. Unter Bezugnahme auf die Figuren 1 und 2 wird das Gasleitungssystem des Ausführungsbeispiels näher erläutert.

Eine Gasleitung 23, deren Enden in Verbindungsleitungen 24/1 bzw. 24/2 zur Entstaubungseinrichtung münden, ist durch Absperrorgane 25/1, 26/1, 26/2 und 25/2, in zwei außere und einen mittleren Sasleitungsabschnitt unterteilt. Die Absperrorgane können beispielsweise als durch Stellglieder betätigbare Schwenkklappen oder Schieber ausgebildet sein. Die beiden äußeren Gasleitungsabschnitte sind über Abzweigungen mit den Gasauslässen 14/1 bzw. 14/2 der Schächte 12/1 bzw. 12/2 verbunden, der mittlere Abschnitt über Abzweigungen und Krümmer 27/1 bzw. 27/2 mit dem Gaseinlaß 22/1 bzw. 22/2 im Gefäßdeckel des ersten bzw. zweiten Schmelzofens. In den letztgenannten Abzweigungen sind weitere Absperrorgane 28/1 bzw. 28/2 vorhanden.

Bei dem dargestellten Ausführungsbeispiel ist die Haltekonstruktion 11/1 bzw. 11/2 jedes Schachtes einschließlich des von dieser gehaltenen Deckels parallel zur Verbindungslinie zwischen den Mittellinien der Schächte auf Schienen 29/1 bzw. 29/2 verfahrbar. In Fig. 1 ist der Gefäßdeckel 4/2 in der zur Seite gefahrenen Position dargestellt, in der das Ofengefäß zum Chargieren des Inhalts eines Chargiergutbehälters unmittelbar in das Ofengefäß freigegeben ist. Vor dem Verfahren des Deckels mit der Haltevorrichtung muß das betreffende Ofengefäß mittels der Hubvorrichtungen 19/1 bzw. 19/2 geringfügig abgesenkt werden.

Wie aus den Figuren 1 und 2 ersichtlich ist, ist der Krümmer 27/2 fest mit dem Gaseinlaß 22/2 verbunden und wird zusammen mit der Haltekonstrukion 11/2 verfahren. Das gleiche gilt für den Krümmer 27/1 des anderen Gefäßes. Die Krümmer müssen deshalb mit den zugehörigen Abzweigungen der Gasleitung 23 lösbar verbunden sein. Das gleiche gilt für die Abzweigungen der äußeren Abschnitte der Gasleitung 23 in bezug auf die Gasauslaßöffnungen 14/1 bzw. 14/2 der Schächte 12/1 bzw. 12/2.

Die Zugänglichkeit der oberen Öffnung des Ofengefäßes für ein unmittelbares Chargieren von Einsatzmaterial in dieses Gefäß könnte bei ortsfester Ausbildung der Deckel auch dadurch gewährleistet werden, daß die Ofengefaße senkrecht zur Verbindungslinie zwischen den Mittellinien der Schächte verfahrbar sind. Diese Modifikation ist nicht dargestellt.

Es wird nun ein bevorzugtes Verfahren unter Verwendung des beschriebenen Einschmelzaggregates erläutert.

Zum Chargiervorgang des Schmelzofens 1/1 werden die Elektroden 5 hochgefahren und seitlich weggeschwenkt. Gleichzeitig wird das Ofengefaß mittels der Hubvorrichtung 19/1 etwas abgesenkt. Danach wird die Haltekonstruktion 11/1 auf den Schienen 29/1 zur Seite gefahren, d. h. aus der in den Figuren 1 und 2 dargestellten Position nach rechts gefahren, so daß die Öffnung des Gefäßes 3/1 für den Chargiervorgang frei wird. Nach dem Chargieren des Inhalts eines ersten Korbes unmittelbar in das Gefäß wird der Deckel mit dem Schacht mittels deren Haltevorrichtung wieder in die Betriebsposition gefahren und das Ofengefäß mittels der Hubvorrichtung 19/1 angehoben, bis der Gefäßrand dicht mit dem Deckel abschließt.

Nunmehr werden bei zur Seite gefahrenem Schachtdeckel 16/1 zwei oder drei weitere Körbe über den Schacht 12/1 chargiert, bis der Schacht gefüllt ist. Das Volumen des Einsatzmaterials entspricht dem einer gesamten Schmelze. Die Absperrorgane der Gasleitung 23 werden so gesteuert, daß der Gasauslaß 14/1 des Schachtes 12/1 mit der Verbindungsleitung 24/1 verbunden ist, d.h. die Absperrorgane 26/1 und 28/1 müssen geschlossen und das Absperrorgan 25/1 muß geöffnet sein. Nachdem die Elektroden 5 durch die Elektrodenhub- und schwenkvorrichtung 7 in die Betriebsposition für den Schmelzofen 1/1 gebracht und die Lichtbögen gezündet worden sind, ist der Einschmelzprozeß in diesem Schmelzofen eingeleitet. Als Heizeinrichtung können anstelle oder neben den Lichtbogenelektroden auch Brenner vorgesehen sein (nicht dargestellt).

Während im Schmelzofen 1/1 die erste Phase des Schmelzprozesses abläuft, und die hierbei entstehenden Ofengase durch den Schacht 12/1 dieses Schmelzofens hindurch und dann zur Entstaubungseinrichtung geleitet werden, kann das zweite Ofengefäß 3/2, in der gleichen Weise wie vorher das erste Ofengefäß, chargiert werden. Nach dem Chargieren dieses Gefäßes kann bei vorhandener zweiter Heizeinrichtung z. B. Brennern und bei geschlossenen Absperrorganen 28/2 und 26/2 und geöffnetem Absperrorgan 25/2 bereits mit dem Erhitzen dieser Charge begonnen werden.

Solange die Abgase im ersten Schmelzofen 1/1 durch das Einsatzmaterial im Schacht 12/1 genügend abgekühlt werden. werden diese Abgase über einen Ventilator unmittelbar der Filterhaus, d. h. der Entstaubungseinrichtung zugeführt. Wenn die ansteigenden Temperaturen der Abgase aus der Schacht einen ausreichend hohen Wert erreicht haben und der andere Schmelzofen chargiert und dessen Charge gegebenenfalls durch die zweite Heizeinrichtung vorerhitzt ist, dann wird das Abgas in das Gefäß des zweiten Schmelzofens 1/2 um- und durch den Schacht 12/2 dieses Schmelzofens hindurchgeleitet. Zu diesem Zweck müssen die Absperrorgane 25/1, 28/1 und 26/2 geschlossen und die Absperrorgane 26/1, 28/2 und 25/2 geöffnet sein. Dadurch wird erreicht, daß das Gas aus dem oberen Ende des Schachtes des ersten Schmelzofens 1/1 in den zweiten benachbarten Schmelzofen 1/2 durch dessen Deckel eingeleitet und von dort durch den Schacht 12/2 dieses Schmelzofens hindurchgeführt und aus dem oberen Gasauslaß 14/2 in das Filterhaus abgezogen wird. Hierdurch wird während des gesamten Schmelz- und Feinungsprozesses des ersten Schmelzofens 1/1 eine sehr gute Ausnutzung der Energie des Abgases erreicht. Gleichzeitig werden die Staubpartikel, die sich im Gas befinden, im Einsatzmaterial des Schachtes 12/2 des zweiten Schmelzofens niedergeschlagen.

Ist die Schmelze im ersten Schmelzofen 1/1 abstichbereit und der entsprechende Kohlenstoff eingestellt, dann werden die Elektroden 5 hochgefahren und schwenken sofort zum zweiten Schmelzofen 1/2, um dort unmittelbar mit dem Schmelzprozeß zu beginnen, nachdem die Absperrorgane analog zu dem oben für den Schmelzofen 1/2 beschriebenen Prozeß umgesteuert worden sind. Zu Beginn des Schmelzprozesses im zweiten Schmelzofen 1/2 müssen die Absperrorgane 26/2 und 28/2 geschlossen und das Absperrorgan 25/2 geöffnet sein. Der erste Schmelzofen 1/1 kann nun durch einseitiges Betätigen der Hubvorrichtung 19/1 abgestochen werden. Anschließend wird das Abstichloch kontrolliert und verfüllt, und unmittelbar danach das gesamte Einsatzmaterial für die nächste Schmelze in das Ofengefäß bzw. in den Schacht gefüllt. Auch hier kann bei vorhandener zweiter Heizeinrichtung, geschlossenen Absperrorganen 28/1 und 26/1 und geöffnetem Absperrorgan 25/1 mit dem Vorerhitzen dieser Charge begonnen werden. In der zweiten Phase des Schmelzprozesses im Schachtofen 1/2 müssen die Absperrorgane 25/2, 28/2 und 26/1 geschlossen und die Absperrorgane 26/2, 28/1 und 25/1 geöffnet sein.

Eine sehr gute Abgasausnutzung und Filterung des Abgases ist dadurch gegeben, daß die Ofengase zunächst durch den Schacht des eigenen Schmelzofens geleitet werden, während der andere Schmelzofen abgestochen und chargiert wird, und daß, wenn die Abgastemperatur des ersten Schachtes ausreichend angestiegen bzw. die Schrottsäule hier aufgrund des Einschmelzprozesses bis nahezu zur Gefäßdeckelhöhe abgesunken ist, die Ofengase in das andere Gefäß und dort durch den gefüllten Schrottschacht geleitet werden. Die Umleitung kann in einfacher Weise durch die Steuerung der Absperrorgane erfolgen.

Da die Elektroden unmittelbar nachdem das Einsatzmaterial in dem einen Schmelzofen eingeschmolzen und auf Abstichtemperatur gebracht worden ist, zum anderen Schmelzofen geschwenkt werden und hier mit dem Einschmelzprozeß begonnen wird, läßt sich beispielsweise bei einer Einschaltzeit der Heizeinrichtung von 32 Minuten pro Schmelzofen zuzüglich 2 Minuten für die Probenahme und 1 Minute für das Schwenken der Elektroden eine Tap-to-Tap-Zeit von etwa 35 Minuten bei dem beschriebenen Einschmelzaggregat erzielen.

Das Abstechen des Ofengefäßes, das anschließende Verfüllen des Abstichloches und die Chargiervorgänge dauern insgesamt etwa 15 Minuten, so daß für die Vorwärmung des Einsatzmaterials im jeweils anderen Schmelzofen noch weitere 20 Minuten übrig bleiben. Diese Zeitdauer ist für eine gute Nutzung des Abgases ausreichend. Von besonderer Bedeutung ist hierbei die Verminderung des gesamten Staubanfalls durch die Filterung der Ofengase beim Hindurchleiten durch das Einsatzmaterial. Der Staub wird im Einsatzmaterial niedergeschlagen und weitestgehend mit der Schlacke eingeschmolzen und abgeführt.

Bei dem beschriebenen Ausführungsbeispiel weisen die Gasleitungen die jeweils vom Gasauslaß des Schachtes des einen Schmelzofens zum Gaseinlaß im Deckel des anderen Schmelzofens führen, Abzweigungen zur Entstaubungseinrichtung auf. Anstelle dieser Abzweigungen kann auch im oberen Bereich jedes Schachtes ein zweiter Gasauslaß vorgesehen sein, der durch eine absperrbare Gasleitung mit der Entstaubungseinrichtung verbunden ist. Es ist auch nicht erforderlich, daß der Gaseinlaß im Deckel vorgesehen ist. Er kann auch im unteren Bereich des Schachtes oder im oberen Mantelbereich des Ofengefäßes des Schmelzofens 1/1 bzw. 1/2 angeordnet sein.

Bei dem beschriebenen Ausführungsbeispiel wird die für eine Querverschiebung des Gefäßdeckels erforderliche Trennung vom oberen Gefäßrand durch Absenken mittels der Hubvorrichtung des Ofengefäßes bewirkt, die gleichzeitig ein Kippen des Gefäßes zum Abstechen ermöglicht. Die erforderliche Trennung vom Gefäßrand kann aber auch durch ein Anheben der Haltekonstruktion in der der Gefäßdeckel lösbar befestigt ist, bewirkt werden.

Bei dem beschriebenen Ausführungsbeispiel wird durch Chargieren des zweiten und dritten Schrottkorbs in die obere Schachtöffnung eine Einsatzmaterialsaule gebildet, die sich am Boden des Gefäßes abstützt und den Schacht füllt. Beim Einschmelzvorgang wird Material vom unteren Bereich der Einsatzmaterialsäule abgeschmolzen, so daß, sich deren Höhe laufend verringert. Eine weitere Variationsmöglichkeit besteht darin, im unteren Bereich des Schachtes der einen Teil des Gefäßdeckels ersetzt, ein bewegliches Sperrglied anzuordnen, das aus einer Schließstellung in der es eine Auflage für Einsatzmaterial bildet, in eine Freigabestellung zum Chargieren von Einsatzmaterial in das Ofengefäß bewegbar ist. Hierdurch wird ermöglicht, zu Beginn des Einschmelzprozesses im Schacht des betreffenden Ofens die Einsatzmaterialsäule ohne Verringerung ihrer Höhe zurückzuhalten, bis die Freigabe in das Ofengefäß durch das bewegliche Sperrglied erfolgt, und damit die Variationsmöglichkeiten im Verfahrensablauf zu vergrößern.

Als Heizeinrichtung eignen sich nicht nur aus einer Energiequelle gespeiste Lichtbogenelektroden, sondern auch Brenner, eine induktive Heizeinrichtung etc. Werden, wie im beschriebenen Fall, Lichtbogenelektroden benutzt, die durch Elektrodendurchführungen im Deckel eingeführt werden, dann müssen jeweils in dem Gefäß durch das die beim Schmelzbetrieb des anderen Schmelzofens entstehenden Ofengase hindurchgeleitet werden, die Elektrodendurchtrittsöffnungen verschlossen werden, sei es durch individuelle Deckel für jede Elektrodendurchführung, sei es durch einen gemeinsamen Deckel für sämtliche Elektrodendurchführungen.

## Patentansprüche

1. Einschmelzaggregat mit einer Heizeinrichtung (2) für die Zufuhr von Schmelzenergie und zwei nebeneinander angeordneten Schmelzöfen (1/1; 1/2) aus jeweils einem durch einen Gefäßdeckel (4/1; 4/2) verschließbaren Ofengefäß (3/1; 3/2), wobei jeder Schmelzofen zwei Gasdruchtrittsöffnungen (22/1; 22/2 bzw. 14/1; 14/2), sowie absperrbare Gasleitungen (23; 24/1; 24/2) aufweist, welche jeweils eine Gasdurchtrittsöffnung (22/1 bzw. 22/2) des einen Schmelzofens (1/1 bzw. 1/2) mit einer Gasdurchtrittsöffnung (14/2 bzw. 14/1) des anderen Schmelzofens (1/2 bzw. 1/1) verbinden, so daß zum Vorheizen von metallischem Einsatzmaterial die beim Schmelzprozeß entstehenden Ofengase des einen Schmelzofens (1/1 bzw. 1/2) in den jeweils anderen Schmelzofen (1/2 bzw. 1/1) eingeleitet werden können, dadurch **gekennzeichnet,** daß bei jedem Schmelzofen an einer Seite ein äußeres Segment des Gefäßdeckels (4/1; 4/2) durch einen, in einer Haltekonstruktion (11/1; 11/2) befestigten Schacht (12/1; 12/2) ersetzt ist, der in seinem oberen Bereich eine verschließbare Beschickungsöffnung (13/1; 13/2) für das Einsatzmaterial und eine Gasdurchtrittsöffnung (14/1; 14/2) des betreffenden Schmelzofens aufweist.

2. Einschmelzaggregat nach Anspruch 1, dadurch **ge****kennzeichnet**, daß eine der Gasdurchtrittsöffnungen (22/1; 22/2) im oberen Mantelbereich des Ofengefäßes (3/1; 3/2), im Gefäßdeckel (4/1; 4/2) oder im unteren Bereich der Wand des Schachtes (12/1; 12/2) des betreffenden Schmelzofens (1/1; 1/2) angeordnet ist.

3. Einschmelzaggregat nach Anspruch 1 oder 2, dadurch **gekennzeichnet,** daß wenigstens eine der Gasleitungen eine Abzweigung aufweist, die über eine weitere absperrbare Gasleitung (24/1; 24/2) zu einer Entstaubungseinrichtung führt.

4. Einschmelzaggregat nach Anspruch 1 oder 2, dadurch **gekennzeichnet,** daß im oberen Bereich des Schachtes (12/1; 12/2) wenigstens eines der beiden Schmelzöfen (1/1; 1/2) eine weitere Gasdurcgtrittsöffnungk vorgesehen ist, die durch eine weitere absperrbare Gasleitung mit einer Entstaubungseinrichtung verbunden ist.

5. Einschmelzaggregat nach einem der Ansprüche 1 bis 4, dadurch **gekennzeichnet**, daß der Schacht (12/1; 12/2) jeweils an der zum benachbarten Gefäß (3/2; 3/1) abgewandten Seite eines Schmelzofens (1/2; 1/1) angeordnet ist.

6. Einschmelzaggregat nach einem der Ansprüche 1 bis 5, dadurch **gekennzeichnet,** daß der Schacht (12/1; 12/2) in der Draufsicht nahezu rechteckizg ausgebildet ist.

7. Einschmelzaggregat nach einem der Ansprüche 1 bis 6, dadurch **gekennzeichnet,** daß sich der Querschnitt des Innenraums (15/1; 15/2) des Schachtes (12/1; 12/2) nach unten erweitert.

8. Einschmelzaggregat nach einem der Ansprüche 1 bis 7, dadurch **gekennzeichnet**, daß die Ofengefäße (3/1; 3/2) in der Draufsicht jeweils als ein auf einer Seite durch eine Gerade begrenztes Oval ausgebildet sind und die untere Öffnung des Schachtes (12/1; 12/2) in den durch den geraden Wandabschnitt und die angrenzenden Abschnitte des Ovals bestimmten Gefäßbereich mündet.

9. Einschmelzaggregat nach Anspruch 8, dadurch **gekennzeichnet,** daß die Gerade das Oval zwischen 3/4 und 9/10 seiner Länge begrenzt.

10. Einschmelzaggregat nach einem der Ansprüche 1 bis 9, dadurch **gekennzeichnet**, daß der Gefäßdeckel (4/1; 4/2) an der Haltekonstruktion (11/1; 11/2) lösbar befestigt ist.

11. Einschmelzaggregat nach einem der Ansprüche 1 bis 10, dadurch **gekennzeichnet**, daß die Haltekonstruktion (11/1; 11/2) durch eine Hubvorrichtung gegenüber dem Ofengefäß (3/1; 3/2) anhebbar ist.

12. Einschmelzaggregat nach einem der Ansprüche 1 bis 11, dadurch **gekennzeichnet**, daß das Ofengefaß (3/1; 3/2) gegenüber der Haltekonstruktion (11/1; 11/2) absenkbar ist.

13. Einschmelzaggregat nach einem der Ansprüche 1 bis 12, dadurch **gekennzeichnet**, daß Haltekonstruktion (11/1; 11/2) und Ofengefäß (3/1; 3/2) relativ zueinander horizontal verfahrbar sind.

14. Einschmelzaggregat nach Anspruch 13, dadurch **gekennzeichnet,** daß die Haltekonstruktion (11/1; 11/2) parallel zur Verbindungslinie zwischen den Mittellinien der Schächte (12/1; 12/2) verfahrbar ist.

15. Einschmelzaggregat nach Anspruch 13, dadurch **gekennzeichnet,** daß die OfengefäPe (3/1; 3/2) senkrecht zur Verbindungslinie zwischen den Mittellinien der Schächte (12/1; 12/2) verfahrbar sind.

16. Einschmelzaggregat nach einem der Ansprüche 1 bis 15, dadurch **gekennzeichnet**, daß im unteren Bereich des Schachtes (12/1: 12/2) mindestens ein bewegliches Sperrglied so angeordnet ist, daß es aus einer Schließstellung, in der es eine Auflage für Einsatzmaterial bildet, in eine Öffnungs- bzw. Freigabestellung zum Chargieren von Einsatzmaterial in das Ofengefaß bewegbar ist, in der es den Durchtritt von Einsatzmaterial durch den Schacht freigibt.

17. Einschmelzaggregat nach einem der Ansprüche 1 bis 16, dadurch **gekennzechnet,** daß die Gefäßdeckel (4/1; 4/2) der beiden Schmelzöfen (1/1; 1/2) wenigstens jeweils eine verschließbare Elektrodenöffnung (9/1; 9/2) aufweisen, und neben den Ofengefäßen (1/1; 1/2) eine Elektrodenhub- und schwenkvorrichtung (7) angeordnet ist, durch die eine bzw. mehrere Lichtbogenelektrode(n) (5) wahlweise in einen der Schmelzöfen (1/1; 1/2) einführbar ist bzw. sind.

18. Verfahren zum Vorheizen und Einschmelzen von metallischem Einsatzmaterial mittels einer Heizeinrichtung in einem Einschmelzaggregat nach einem der Ansprüche 1 bis 17, **gekennzeichnet** durch die folgenden Schritte:
a) Chargieren von Einsatzmaterial in das erste Gefäß und den diesem Gefäß zugeordneten ersten Schacht bis dieser wenigstens teilweise gefüllt ist.
b) Erhitzen des Einsatzmaterials im ersten Gefäß durch die Heizeinrichtung und Abführen der Ofengase aus dem ersten Schacht in einen Abgaskamin;
c) Wiederholen des Schritts 1 beim zweiten Schmelzofen;
d) Umleiten der aus dem ersten Schacht abgeführten Ofengase des ersten Gefäßes in das zweite Gefäß und durch den zweiten Schacht zum Abgaskamin;
e) nach dem Einschmelzen des Einsatzmaterials und dem metallurgischen Behandeln der Schmelze im ersten Gefäß Erhitzen des Einsatzmaterials im zweiten Gefäß durch die Heizeinrichtung und Abstechen sowie Warten des ersten Gefäßes;
f) Wiederholen der Schritte a) bis e).

19. Verfahren nach Anspruch 18, dadurch **gekenn****zeichnet,** daß beim Chargieren des Einsatzmaterials ein Teil bei entferntem Gefäßdeckel unmittelbar in das Gefäß und der Rest in den dem Gefäß zugeordneten Schacht eingebracht wird.

20. Verfahren nach Anspruch 18 oder 19, dadurch **ge****kennzeichnet,** daß das Erhitzen des Einsatzmaterials durch wenigstens einen Lichtbogen und/oder wenigstens einen Brenner erfolgt.

21. Verfahren nach einem der Ansprüche 18 bis 20, in Verbindung mit einem Einschmelzaggregat nach Anspruch 16, dadurch **gekennzeichnet**, daß das Einsatzmaterial im Schacht des Schmelzofens in dem gerade der Schmelzprozeß abläuft so lange zurückgehalten wird, bis die Umleitung der Ofengase dieses Schmelzofens in den anderen Schmelzofen erfolgt.

## Claims

1. A smelting plant comprising a heating apparatus (2) for the supply of melting energy and two melting furnaces (1/1; 1/2) arranged in juxtaposed relationship and each comprising a furnace vessel (3/1; 3/2) which can be closed by a vessel cover (4/1; 4/2), wherein each melting furnace has two gas passage openings (22/1; 22/2 and 14/1: 14/2), and gas conduits (23; 24/1; 24/2) which can be shut off and which respectively communicate a gas passage opening (22/1; 22/2) of the one melting furnace (1/1, 1/2) with a gas passage opening (14/2, 14/1) of the other melting furnace (1/2, 1/1) respectively so that, for the purposes of preheating metallic charging material, the furnace gases produced in the melting process in the one melting furnace (1/1, 1/2) can be passed into the respective other melting furnace (1/2, 1/1), characterised in that in each melting furnace, at one side, an outer segment of the vessel cover (4/1; 4/2) is replaced by a shaft (12/1; 12/2) which is fixed in a holding structure (11/1; 11/2) and which in its upper region has a closable loading opening (13/1; 13/2) for the charging material and a gas passage opening (14/1; 14/2) of the respective melting furnace.

2. A smelting plant according to claim 1 characterised in that one of the gas passage openings (22/1; 22/2) is disposed in the upper peripheral region of the furnace vessel (3/1; 3/2), in the vessel cover (4/1; 4/2) or in the lower region of the wall of the shaft (12/1; 12/2) of the respective melting furnace (1/1; 1/2).

3. A smelting plant according to claim 1 or claim 2 characterised in that at least one of the gas conduits has a branch portion which leads to a dust removal apparatus by way of a further gas conduit (24/1; 24/2) which can be shut off.

4. A smelting plant according to claim 1 or claim 2 characterised in that provided in the upper region of the shaft (12/1: 12/2) of at least one of the two melting furnaces (1/1; 1/2) is a further gas passage opening connected to a dust removal apparatus by a further gas conduit which can be shut off.

5. A smelting plant according to one of claims 1 to 4 characterised in that the shaft (12/1; 12/2) is disposed at the side of a melting furnace (1/2; 1/1), which is remote from the adjacent vessel (3/2; 3/1).

6. A smelting plant according to one of claims 1 to 5 characterised in that the shaft (12/1; 12/2) is of an almost rectangular configuration in plan view.

7. A smelting plant according to one of claims 1 to 6 characterised in that the cross-section of the interior (15/1; 15/2) of the shaft (12/1; 12/2) enlarges in a downward direction.

8. A smelting plant according to one of claims 1 to 7 characterised in that in plan view the furnace vessels (3/1; 3/2) are each in the form of an oval which is delineated on one side by a straight line, and the lower opening of the shaft (12/1; 12/2) opens into the region of the vessel which is defined by the straight wall portion and the adjacent portions of the oval.

9. A smelting plant according to claim 8 characterised in that the straight line defines the oval over between three quarters and nine tenths of its length.

10. A smelting plant according to any one of claims 1 to 9 characterised in that the vessel cover (4/1; 4/2) is releasably secured to the holding structure (11/1; 11/2).

11. A smelting plant according to one of claims 1 to 10 characterised in that the holding structure (11/1; 11/2) can be lifted relative to the furnace vessel (3/1; 3/2) by a lifting means.

12. A smelting plant according to one of claims 1 to 11 characterised in that the furnace vessel (3/1; 3/2) can be lowered relative to the holding structure (11/1; 11/2).

13. A smelting plant according to one of claims 1 to 12 characterised in that the holding structure (11/1; 11/2) and the furnace vessel (3/1; 3/2) are horizontally movable relative to each other.

14. A smelting plant according to claim 13 characterised in that the holding structure (11/1; 11/2) is displaceable parallel to the connecting line between the centre lines of the shafts (12/1; 12/2).

15. A smelting plant according to claim 13 characterised in that the furnace vessels (3/1; 3/2) are movable perpendicularly to the connecting line between the centre lines of the shafts (12/1; 12/2).

16. A smelting plant according to one of claims 1 to 15 characterised in that at least one movable blocking member is arranged in the lower region of the shaft (12/1; 12/2) in such a way that it is movable from a closure position in which it forms a support for charging material, into a release or open position for the operation of charging charging material into the furnace vessel and in which it opens the way for charging material to pass through the shaft.

17. A smelting plant according to one of claims 1 to 16 characterised in that the vessel covers (4/1; 4/2) of the two melting furnaces (1/1; 1/2) each have at least one closable electrode opening (9/1; 9/2) and arranged beside the furnace vessels (1/1; 1/2) is an electrode lifting and pivoting apparatus (7) by which one or more arc electrodes (5) can be selectively introduced into one of the melting furnaces (1/1; 1/2).

18. A method of preheating and smelting metallic charging material by means of a heating apparatus in a smelting plant according to one of claims 1 to 17 characterised by the following steps:
a) charging charging material into the first vessel and the first shaft associated with said vessel, until said first shaft is at least partially filled,
b) heating the charging material in the first vessel by the heating apparatus and discharging the furnace gases out of the first shaft into a waste gas chimney;
c) repeating step 1 in the second melting furnace;
d) diverting the furnace gases from the first vessel, which are discharged from the first shaft, into the second vessel and through the second shaft to the waste gas chimney;
e) after smelting of the charging material and metallurgical treatment of the molten material in the first vessel, heating of the charging material in the second vessel by the heating apparatus and tapping and maintenance of the first vessel; and
f) repeating steps a) to e).

19. A method according to claim 18 characterised in that, in the operation of charging the charging material, a part is introduced directly into the vessel, with the vessel cover removed, and the remainder is introduced into the shaft associated with the vessel.

20. A method according to claim 18 or claim 19 characterised in that the operation of heating the charging material is effected by at least one arc and/or at least one burner.

21. A method according to one of claims 18 to 20 in conjunction with a smelting plant according to claim 16 characterised in that the charging material is retained in the shaft of the melting furnace in which the melting procedure is just taking place, until the furnace gases of said melting furnace are diverted into the other melting furnace.

## Revendications

1. Installation de fusion comportant un dispositif de chauffage (2) pour l'envoi d'une énergie de fusion et deux fours de fusion (1/1; 1/2) disposés côte-à-côte et constitués chacun par une enceinte (3/1; 3/2) pouvant être fermée par un couvercle (4/1; 4/2), et dans laquelle chaque four de fusion comporte deux ouvertures de passage de gaz (22/1; 22/2 ou 14/1; 14/2), ainsi que des canalisations de gaz (23; 24/1; 24/2) pouvant être fermées et qui relient respectivement une ouverture de passage de gaz (22/1 ou 22/2) d'un four de fusion (1/1 ou 1/2) à une ouverture de passage de gaz (14/2 ou 14/2) de l'autre four de fusion (1/2 ou 1/1), de sorte que pour le préchauffage du matériau métallique chargé, les gaz, qui apparaissent lors de l'opération de fusion, d'un four de fusion (1/1 ou 1/2) peuvent être introduits dans l'autre four de fusion respectif (1/2 ou 1/1), caractérisée par le fait que d'un coté, dans chaque four de fusion, un segment extérieur du couvercle (4/1; 4/2) de l'enceinte est remplacé par un puits (12/1; 12/2) fixé dans une structure de retenue (11/1; 11/2) et qui possède, dans sa partie supérieure, une ouverture de chargement pouvant être fermée (13/1; 13/2) pour le matériau chargé et une ouverture de passage de gaz (14/1; 14/2) du four de fusion considéré.

2. Installation de fusion suivant la revendication 1, caractérisée par le fait que l'une des ouvertures de passage de gaz (22/1; 22/2) est disposée dans la partie enveloppe supérieure de l'enceinte (3/1; 3/2) du four, dans le couvercle (4/1; 4/2) de l'enceinte ou dans la partie inférieure de la paroi du puits (12/1; 12/2) du four de fusion considéré (1/1; 1/2).

3. Installation de fusion suivant la revendication 1 ou 2, caractérisée par le fait qu'au moins l'une des canalisations de gaz possède une dérivation, qui est raccordée à un dispositif de dépoussiérage par l'intermédiaire d'une autre canalisation de gaz pouvant être fermée (24/1; 24/2).

4. Installation de fusion suivant la revendication 1 ou 2, caractérisée par le fait que dans la partie supérieure du puits (12/1; 12/2) d'au moins l'un des deux fours de fusion (1/1; 1/2) est prévue une autre ouverture de passage de gaz, qui est reliée à un dispositif de dépoussiérage par l'intermédiaire d'une autre canalisation de gaz pouvant être fermée.

5. Installation de fusion suivant l'une des revendications 1 à 4, caractérisée par le fait que le puits (12/1; 12/2) est disposé respectivement sur le côté d'un four de fusion (1/2; 1/1), tourné à l'opposé de l'enceinte voisine (3/2; 3/1).

6. Installation de fusion suivant l'une des revendications 1 à 5, caractérisée par le fait que le puits (12/1; 12/2) est réalisé avec une forme approximativement rectangulaire en vue en plan.

7. Installation de fusion suivant l'une des revendications 1 à 6, caractérisée par le fait que la section transversale de l'espace intérieur (15/1; 15/2) du puits (12/1; 12/2) s'élargit vers le bas.

8. Installation de fusion suivant l'une des revendications 1 à 7, caractérisée par le fait que les enceintes (3/1; 3/2) des fours sont réalisées, selon une vue en plan, respectivement sous la forme d'un ovale limité d'un côté par une droite, et l'ouverture inférieure du puits (12/1; 12/2) débouche dans la zone de l'enceinte, qui est délimitée par la section de paroi rectiligne et par les sections contiguës de l'ovale.

9. Installation de fusion suivant la revendication 8, caractérisée par le fait que la droite limite l'ovale entre les 3/4 et les 9/10 de sa longueur.

10. Installation de fusion suivant l'une des revendications 1 à 9, caractérisée par le fait que le couvercle (4/1; 4/2) de l'enceinte est fixé de façon amovible à la structure de retenue (11/1; 11/2).

11. Installation de fusion suivant l'une des revendications 1 à 10, caractérisée en ce que la structure de retenue (11/1; 11/2) peut être soulevée par un dispositif de levage par rapport à l'enceinte (3/1; 3/2) du four.

12. Installation de fusion suivant l'une des revendications 1 à 11, caractérisée par le fait que l'enceinte (3/1; 3/2) du four peut être abaissée par rapport à la structure de retenue (11/1; 11/2).

13. Installation de fusion suivant l'une des revendications 1 à 12, caractérisée par le fait que la structure de maintien (11/1; 11/2) et l'enceinte (3/1; 3/2) du four sont déplaçables horizontalement l'une par rapport à l'autre.

14. Installation de fusion suivant la revendication 13, caractérisée en ce que la structure de retenue (11/1; 11/2) est déplaçable parallèlement à la droite reliant les axes centraux des puits (12/1; 12/2).

15. Installation de fusion suivant la revendication 13, caractérisée par le fait que les enceintes (3/1; 3/2) des fours sont déplaçables perpendiculairement à la droite reliant les axes centraux des puits (12/1; 12/2).

16. Installation de fusion suivant l'une des revendications 1 à 15, caractérisée par le fait qu'au moins un organe mobile de blocage est disposé dans la partie inférieure du puits (12/1; 12/2) de telle sorte qu'il est déplaçable depuis une position fermée, dans laquelle il forme un support pour le matériau chargé, dans une position ouverte ou de libération pour le chargement du matériau à charger de l'enceinte du four et dans laquelle il libère le passage du matériau chargé à travers le puits.

17. Installation de fusion suivant l'une des revendications 1 à 16, caractérisée par le fait que les couvercles (4/1; 4/2) des enceintes des deux fours de fusion (1/1; 1/2) possèdent au moins chacun une ouverture de passage d'électrodes (9/1; 9/2) pouvant être fermée et qu'à côté des enceintes des fours (1/1; 1/2) est disposé un dispositif (7) de soulèvement et d'abaissement d'électrodes, grâce auquel une ou plusieurs électrodes à arc électrique (5) peuvent être introduites au choix dans l'un des fours de fusion (1/1; 112).

18. Procédé pour le préchauffage et la fusion d'un matériau métallique chargé, à l'aide d'un dispositif de chauffage dans une installation de fusion suivant l'une des revendications 1 à 17, caractérisé par les étapes suivantes:
a) chargement du matériau à charger dans la première enceinte et dans le premier puits associé à cette enceinte, jusqu'à ce que ce dernier soit au moins partiellement chargé,
b) chauffage du matériau chargé dans la première enceinte, par le dispositif de chauffage et évacuation des gaz du four à partir du premier puits dans une cheminée;
c) répétition de l'étape 1 pour le second puits de fusion;
d) transfert des gaz, évacués du premier puits, de la première enceinte dans la seconde enceinte et, par l'intermédiaire du second puits, en direction de la cheminée;
e) après la fusion du matériau chargé et le traitement métallurgique de la masse fondue dans le premier récipient, chauffage du matériau chargé dans le second récipient au moyen du dispositif de chauffage et arrêt et maintenance de la première enceinte;
f) répétition des étapes a) à e).

19. Procédé suivant la revendication 18, caractérisé par le fait que lors du chargement du matériau devant être chargé, on introduit une partie de ce matériau directement dans l'enceinte, alors que le couvercle est retiré, et on introduit le reste dans le puits associé à l'enceinte.

20. Procédé suivant la revendication 18 ou 19, caractérisé par le fait que le chauffage du matériau chargé est réalisé par au moins un arc électrique et/ou par au moins un brûleur.

21. Procédé suivant l'une des revendications 18 à 20, en liaison avec une installation de fusion suivant la revendication 16, caractérisé par le fait que le matériau chargé situé dans le puits du four de fusion, dans lequel se déroule précisément le processus de fusion, est retenu suffisamment longtemps pour que les gaz de ce four de fusion soient transférés dans l'autre four de fusion.
